# EUROPÄISCHE PATENTSCHRIFT

(11) **EP 3 452 293 B1**
(45) Veröffentlichungstag und Bekanntmachung des Hinweises auf die Patenterteilung: **29.07.2020**
(21) Anmeldenummer: 17721651.2
(22) Anmeldetag: 04.05.2017
(51) Int. Cl.: B41J 2/175

(54) **VORRATSFLASCHE EINER VERBRAUCHSFLÜSSIGKEIT MIT EINEM INNEREN VORSPRUNG**
STORAGE BOTTLE FOR A CONSUMABLE LIQUID HAVING AN INNER PROJECTION
BOUTEILLE DE STOCKAGE CONTENANT UN CONSOMMABLE LIQUIDE MUNIE D'UNE PARTIE SAILLANTE INTÉRIEURE

(30) Priorität: 04.05.2016 DE 102016108305
(43) Veröffentlichungstag der Anmeldung: 13.03.2019
(73) Patentinhaber: EBS Ink Jet Systeme GmbH, 51588 Nümbrecht (DE)
(72) Erfinder: SLOMIANNY, Andreas, 51588 Nuembrecht (DE)
(74) Vertreter: Patentanwälte Bauer Vorberg Kayser
(86) Internationale Anmeldenummer: PCT/EP2017/060626
(87) Internationale Veröffentlichungsnummer: WO 2017/191244

(56) Entgegenhaltungen:
- EP-B1- 1 064 153
- US-A1- 2015 197 094

## Beschreibung

Die Erfindung bezieht sich auf eine Vorratsflasche einer Verbrauchsflüssigkeit insbesondere eines industriellen Tintenstrahldruckers für das Bedrucken von Waren nach dem Oberbegriff des Patentanspruchs 1. Derartige Vorratsflaschen werden insbesondere für Tinte, aber auch für Lösungsmittel und ggf. andere Flüssigkeiten, beispielsweise Reinigungsflüssigkelten, verwendet. Tintenstrahldrucker der hier in Rede stehenden Art sind beispielsweise aus der EP 1 064 153 B1 und aus der WO 2013/120702 A1 bekannt. Die Vorratsflaschen werden im Allgemeinen nur einmal verwendet. Sie sollten beständig gegen die aufgenommenen Flüssigkeiten sein, einfach und kostengünstig herzustellen sein und eine einfache Auswechslung im Tintenstrahldrucker ermöglichen.

Aus US-A1-2015/0197094 Ist eine Vorratsflasche einer Verbrauchsflüssigkeit eines industriellen Tintenstrahldruckers für das Bedrucken von Waren bekannt, die im Blasverfahren hergestellt ist und einen Flaschenhals hat, der In eine Öffnung mündet, an der Außenwand des Flaschenhalses sind Rastbuchten (locking grooves 814) für den Halt eines Anbauteils ausgebildet, die sich an der Innenwand des Flaschenhalses als Vorsprung bemerkbar machen, der radial von der Innenwand des Flaschenhalses nach innen vorspringt, axial befindet sich an der Außenwand zwischen den Rastbuchten und der Öffnung ein Aufnahmebereich für das Anbauteil.

Aus EP-B1-1 064 153 ist eine Vorratsflasche einer Verbrauchsflüssigkeit eines Tintenstrahldruckers bekannt, die Im Blasverfahren aus PE hergestellt Ist und einen Flaschenhals hat, der in eine Öffnung mündet.

Die Vorratsflaschen haben einen Flaschenhals, der in eine Öffnung mündet. Sie stellt die einzige Öffnung dar. An einer Innenwand des Flaschenhalses befindet sich mindestens ein Vorsprung, der radial von der Innenwand des Flaschenhalses nach innen vorspringt. Dieser Vorsprung ist gegenüber der Öffnung axial zurückgesetzt. Es befindet sich zwischen dem Vorsprung und der Öffnung umlaufend ein Aufnahmebereich für ein Anbauteil, beispielsweise für einen Ring. Dieses Anbauteil kann in den Flaschenhals eingesetzt werden und liegt axial vor und/oder hinter dem mindestens einen Vorsprung an. In der Regel sind mehrere Vorsprünge vorgesehen, die in Irgendeiner Form gleichverteilt an der Innenwand angeordnet sind.

Nach dem Stand der Technik sind die Vorsprünge relativ voluminös, ihre Form ist in der Fertigung nicht Immer präzise einzubehalten. Die Form verändert sich von Flasche zu Flasche. Die Form ist stark abhängig von der gewählten Temperatur des Blasverfahrens und weiteren Parametern.

Die Vorsprünge nach dem Stand der Technik lassen sich nicht zufriedenstellend mit gleichbleibender Präzision herstellen. Sie sind typischerweise so ausgebildet, dass sie sich über mehr als 15, Insbesondere mehr als 20° In Umfangsrichtung erstrecken und gleichverteilt angeordnet sind. Typischerweise sind acht Vorsprünge über den Umfang angeordnet, die Abstände zwischen ihnen sind etwas kleiner als die in Umfangsrichtung gemessene Länge der Vorsprünge. Diese Vorsprünge haben eine Vorderkante und eine Hinterkante, diese Kanten lassen sich aber nicht präzise festlegen und fertigen. Dadurch wird der Einsatz eines Anbauteils erschwert und unpräzise.

Hiervon ist es Aufgabe der Erfindung, die Vorratsflasche der eingangs genannten Art dahingehend weiterzubilden, dass unter Beibehaltung ihrer Vorteile die Vorsprünge präziser gefertigt werden können, insbesondere eine klar definierte Vorderkante und/oder Hinterkante haben, die Jeweils in einer gemeinsamen Ebene liegen.

Diese Aufgabe wird gelöst durch eine Vorratsflasche mit den Merkmalen des Anspruchs 1. Ausgehend von der eingangs genannten Vorratsflasche beträgt die Wanddicke der Vorsprünge vorzugsweise weniger als das Zweifache der Wanddicke des Flaschenhalses beträgt. Die Vorsprünge sollen sich über weniger als 4°, insbesondere weniger als 2,5° in Umfangsrichtung erstrecken. Die so ausgebildeten Vorsprünge sind relativ klein. Dies hat den Vorzug, dass ihr Volumen jeweils recht klein Ist. Kleine Wanddicken werden angestrebt. Angestrebt wird, dass die Oberfläche der einzelnen Vorsprünge möglichst groß und das Volumen möglichst klein ist. Gezielt wird also gesucht nach einem möglichst großen Verhältnis von Oberfläche zu Volumen. Je größer die Oberfläche ist, umso mehr Austauschfläche ist für die Abgabe der Wärme, die sich nach dem Blasvorgang im Vorsprung befindet, vorhanden. Je kleiner das Volumen ist, umso geringer ist die Wärmeenergie, die im Vorsprung vorhanden ist und die abgeführt werden muss.

Die Erfindung hat erkannt, dass bei dem Herstellungsverfahren nach dem Stand der Technik die In den Vorsprüngen nach dem Stand der Technik vorhandene Wärmemenge nicht ausreichend schnell abgeführt werden kann. Dadurch kommt es zu Verformungen der Vorsprünge, aber auch des Flaschenhalses In den Bereichen, in denen diese Vorsprünge angeordnet sind. Aufgrund der nicht ausreichend raschen Abkühlung kommt es zu Verformungen der vorbekannten Vorsprünge. Die Form der Vorsprünge hängt zudem sehr stark von der Bearbeitungstemperatur beim Blasvorgang ab. Wenn Abweichungen der Temperatur vorliegen, wirken sich diese Abweichungen stark auf die erhaltene Form der Vorsprünge aus.

Die Erfindung ermöglicht es, Vorsprünge auszubilden, die mechanisch die Voraussetzungen und Ansprüche erfüllen, welche auch die Vorsprünge nach dem Stand der Technik erreichen. Zugleich ermöglicht es aber die Erfindung, die Vorsprünge präziser, also formgenauer auszubilden und insbesondere die Vorderkanten und/oder die Hinterkanten so zu formen, dass sie In einer gemeinsamen Ebene liegen. Dadurch Ist die Position eines Anbauteils präziser gegeben, es kommt nicht mehr zu Abweichungen in der Position, wie dies im Stand der Technik anzutreffen Ist.

Vorzugsweise haben die Vorsprünge eine Wanddicke, die etwa im Bereich der Wanddicke des Flaschenhalses liegt. Vorzugsweise weicht die Wanddicke der Vorsprünge um weniger als 50% in beiden Richtungen von der Wanddicke des Flaschenhalses ab. Dadurch liegen bei den Vorsprüngen etwa gleiche Voraussetzungen für die Wärmeabgabe vor, wie dies bei der Wandung des Flaschenhalses der Fall Ist. Dadurch aber kommt es auch nicht zu Verformungen des Flaschenhalses, wie dies im Stand der Technik anzutreffen Ist, well die relativ voluminösen Vorsprünge nach Abkühlen einen steifen Körper bilden, der Einfluss auf die Form des Flaschenhalses hat. Dieser Formeinfluss ist bei den Vorsprüngen der Erfindung nicht anzutreffen.

Vorzugsweise sind möglichst viele Vorsprünge entlang einer Umfangslinie angeordnet, die Anzahl liegt vorzugsweise über 30, Insbesondere über 45. Durch die Vielzahl der Vorsprünge werden trotz der kleinen Ausbildung der Vorsprünge ausreichende Abstützungsflächen erreicht, die jeweils durch die Vorderkanten bzw. Hinterkanten gebildet werden, um ein Anbauteil ausreichend fest aufnehmen zu können. Damit kann auf ein Anbauteil eine Kraft ausgeübt werden, wie dies auch im Stand der Technik der Fall ist, ohne dass das Anbauteil aus dem Flaschenhals herausrutscht bzw. In Ihn hineinrutscht.

Vorzugsweise haben die Vorsprünge sowohl in radialer als auch in axialer Richtung eine konstante Wanddicke. Insgesamt erscheinen die Vorsprünge damit vorzugsweise als kleine Finnen, die an der Innenfläche vorspringen.

Weitere Vorteile und Merkmale der Erfindung ergeben sich aus den übrigen Ansprüchen sowie der nun folgenden Beschreibung eines nicht einschränkend zu verstehenden Ausführungsbeispiels der Erfindung, das im Folgenden unter Bezugnahme auf die Zeichnung näher erläutert wird. In dieser Zeichnung zeigen:
- Fig. 1:: eine schnittbildliche Darstellung einer Vorratsflasche,
- Fig. 2:: eine Draufsicht auf die Öffnung der Vorratsflasche und
- Fig. 3:: eine vergrößerte Darstellung des Teilbereichs III in Fig. 2.

Die Vorratsflasche Ist einstückig Im Blasverfahren aus PE hergestellt. Sie hat einen Flaschenhals 20, der an einer Außenwandung ein Gewinde 22 aufweist. Mit diesem Gewinde kann der Flaschenhals 20 beispielsweise mit einem Deckel verschlossen oder mit einer Aufnahmevorrichtung verbunden werden. Die Innenwand des Flaschenhalses 20 ist zylindrisch. An ihr befinden sich insgesamt 48 Vorsprünge 24, auf die im Folgenden näher eingegangen wird. Der Flaschenhals 20 hat eine Öffnung 26, die in einer Ebene 27 liegt, welche rechtwinklig zur Zentralachse 28 der Vorratsflasche verläuft. Die einzelnen Vorsprünge 24 haben jeweils eine Vorderkante 30 und eine Hinterkante 32. Die Vorderkanten 30 aller Vorsprünge 24 liegen in einer ersten Ebene 34, die parallel zur genannten Ebene 27 der Öffnung 26 ist. Ebenso liegen die Hinterkante 32 alle gemeinsam in einer zweiten Ebene 36, die ebenfalls parallel zur Ebene der Öffnung 26 ist. Die Hinterkanten 32 liegen im Bereich des Übergangs zwischen Flaschenhals 20 und Hauptkörper 38 der Vorratsflasche.

Die einzelnen Vorsprünge 24 erstrecken sich über einen Winkelbereich, gesehen von der Zentralachse 80, von ungefähr 2,6°. Die Vorsprünge 24 sind zu Gruppen zusammengefasst, die im konkreten Ausführungsbeispiel jeweils sechs Vorsprünge 24 aufweisen. Es sind insgesamt acht Gruppen vorgesehen. Eine Gruppe erstreckt sich über etwa 30°, wiederum gesehen von der Zentralachse 28. Zwischen zwei Gruppen bleibt ein Bereich von etwa 15 bis 16° frei. Damit bleibt zwischen zwei Gruppen ein Bereich 29 in Umfangsrichtung frei, der zwischen 80 und 40% des Umfangsbereichs der Gruppe ist. Nicht nur alle Vorsprünge 24 einer einzelnen Gruppe, sondern alle Vorsprünge 24 sind baugleich. Sie haben eine Wanddicke, die im Bereich der Wanddicke d des Flaschenhalses liegt und hiervon maximal um 50% abweicht. Wenn die Wanddicke d des Flaschenhalses 20 In den drei Figuren relativ groß erscheint, so liegt dies an den Gewindevorsprüngen. Deren Wanddicke bleibt bei der Bestimmung von d unberücksichtigt.

Die Vorsprünge 24 springen In radialer Richtung nach Innen vor. Sie werden durch Flächen begrenzt, die Radialflächen sind. Sie werden weiterhin nach innen durch eine Zylinderfläche begrenzt, die konzentrisch zur Innenfläche des Flaschenhalses ist. Der Vorsprung In radialer Richtung liegt im Bereich der Wanddicke der Vorsprünge 24 und weicht von diesem maximal um ± 50% ab. In axialer Richtung haben die Vorsprünge 24 eine Länge, die etwa dem fünf- bis slebenfachem der Wanddicke der Vorsprünge 24 oder von d entspricht. Die Vorsprünge 24 weisen bevorzugt eine Wanddicke von weniger als der zweifachen Wanddicke d und Insbesondere weniger als 120% der Wanddicke d auf. Sie weisen bevorzugt mehr als die halbe Wanddicke d des Flaschenhalses 20, vorzugsweise mehr als 80% der Wanddicke d auf.

Die Vorratsflasche einer Verbrauchsflüssigkeit eines industriellen Tintenstrahldruckers für das Bedrucken von Waren Ist Im Blasverfahren aus PE hergestellt. Sie hat einen Flaschenhals 20, der In eine Öffnung 26 mündet. An der Innenwand des Flaschenhalses 20 befindet sich mindestens ein Vorsprung 24, der radial von der Innenwand des Flaschenhalses 20 nach Innen vorspringt. Axial befindet sich zwischen dem Vorsprung 24 und der Öffnung 26 ein umlaufender Aufnahmebereich für ein Anbauteil, wie z. B. einen Ring. Die Vorsprünge 24 erstrecken sich in Umfangsrichtung über weniger als 4°, insbesondere weniger als 2,5°.

Unter Vorratsflasche werden beliebige Behälter verstanden, die eine Flüssigkeit aufnehmen können. Hierzu gehören unterschiedlich geformte Gefäße wie z.B. Sprühdosen, Flaschen für Creme oder Flüssigseife, runde Ballons, Schläuche, kubische Verpackungen usw.

Unter PE werden alle Kunststoffe verstanden, die auf PE basieren bzw. PE beinhalten, z.B. auch PET. Grundsätzlich Ist die Erfindung nicht auf PE beschränkt, sie kann mit allen Kunststoffen ausgeführt werden, die sich im Blasverfahren verarbelten lassen und aus denen sich Vorratsflaschen herstellen lassen.

Es ist auch möglich, die Vorsprünge 24 an beliebiger Stelle Im Innenraum der Vorratsflasche anzuordnen. Für die Herstellung der Vorratsflasche werden die aus dem Stand der Technik bekannten Blasformen dahingehend abgewandelt, dass sie zusätzlich den Vorsprüngen 24 entsprechende Hohlräume aufweisen. Der entsprechende Tell des Formwerkzeugs, der diese Hohlräume aufweist, befindet sich im Inneren der Vorratsflasche. Es muss sichergestellt sein, dass er nach dem Blasvorgang entfernt werden kann, gegebenenfalls auch aus einer engeren Öffnung 26.

Die Anmelderin behält sich vor, Merkmale und auch Teilmerkmale aus Sätzen der Beschreibung, auch aus Satzteilen, miteinander und auch mit einzelnen Merkmalen und Teilmerkmalen aus Ansprüchen zu kombinieren, dies mit und auch ohne Einbeziehung der Merkmale unabhängiger Ansprüche, und so neue unabhängige Ansprüche zu bilden.

### Bezugszeichenliste

- 20: Flaschenhals
- 22: Gewinde
- 24: Vorsprung
- 26: Öffnung
- 27: Ebene der Öffnung
- 28: Zentralachse
- 30: Vorderkante
- 32: Hinterkante
- 34: erste Ebene (der Vorderkante)
- 36: zweite Ebene (der Hinterkante)
- 38: Hauptkörper

- d: Wanddicke, Flaschenhals

## Patentansprüche

1. Vorratsflasche einer Verbrauchsflüssigkeit eines industriellen Tintenstrahldruckers für das Bedrucken von Waren, die Im Blasverfahren aus einem Kunststoff, wie zum Beispiel PE, hergestellt ist und einen Flaschenhals (20) hat, der in eine Öffnung (26) mündet, an der Innenwand des Flaschenhalses (20) befindet sich mindestens ein Vorsprung (24), der radial von der Innenwand des Flaschenhalses (20) nach Innen vorspringt, axial befindet sich zwischen dem Vorsprung (24) und der Öffnung (26) ein umlaufender Aufnahmebereich für ein Anbauteil, wie z. B. einen Ring, **dadurch gekennzeichnet, dass** die Vorsprünge (24) sich über weniger als 4°, Insbesondere weniger als 2,5°, in Umfangsrichtung erstrecken.

2. Vorratsflasche nach Anspruch 1, **dadurch gekennzeichnet, dass** die Vorsprünge (24) eine Wanddicke von weniger als der zweifachen Wanddicke und mehr als der halben Wanddicke des Flaschenhalses (20) aufweisen.

3. Vorratsflasche nach einem der vorangegangenen Ansprüche, **dadurch gekennzeichnet, dass** benachbarte Vorsprünge (24) einen lichten Abstand voneinander haben, der in Umfangsrichtung nicht kleiner Ist als die in Umfangsrichtung gemessene Wanddicke eines Vorsprungs (24) ist, und der vorzugsweise nicht größer als das Doppelte der Wanddicke ist.

4. Vorratsflasche nach einem der vorangegangenen Ansprüche, **dadurch gekennzeichnet, dass** die Vorsprünge (24) eine axiale Länge haben, die mindestens dreimal und insbesondere fünfmal so groß ist wie die in Umfangsrichtung gemessene Wanddicke der Vorsprünge (24).

5. Vorratsflasche nach einem der vorangegangenen Ansprüche, **dadurch gekennzeichnet, dass** die Vorsprünge (24) eine radiale Höhe haben, die mindestens doppelt so groß ist, insbesondere mindestens dreimal so groß Ist wie die in Umfangsrichtung gemessene Wanddicke der Vorsprünge (24).

6. Vorratsflasche nach einem der vorangegangenen Ansprüche, **dadurch gekennzeichnet, dass** jeder Vorsprung (24) in Axialrichtung gesehen eine Vorderkante (30) und/oder eine Hinterkante (32) aufweist, und dass die Vorderkanten (30) der Vorsprünge (24) In einer gemeinsamen ersten Ebene (34) und/oder die Hinterkanten (32) der Vorsprünge (24) In einer gemeinsamen zweiten Ebene (36) liegen.

7. Vorratsflasche nach einem der vorangegangenen Ansprüche, **dadurch gekennzeichnet, dass** jeder Vorsprung (24) in Axialrichtung gesehen eine Vorderkante (30) und/oder eine Hinterkante (32) aufweist, und dass die Vorderkante (30) und/oder die Hinterkante (32) quer zur Innenfläche des Flaschenhalses (20) vorspringt.

8. Vorratsflasche nach einem der vorangegangenen Ansprüche, **dadurch gekennzeichnet, dass** die Wanddicke jedes Vorsprunges (24) in axialer und/oder radialer Richtung konstant ist.

9. Vorratsflasche nach einem der vorangegangenen Ansprüche, **dadurch gekennzeichnet, dass** eine Mehrzahl von Vorsprüngen (24) entlang einer Umfangslinie angeordnet ist.

10. Vorratsflasche nach einem der vorangegangenen Ansprüche, **dadurch gekennzeichnet, dass** eine Mehrzahl von Vorsprüngen (24) jeweils zu einer Gruppe zusammengefasst Ist, dass die Vorsprünge (24) einer Gruppe gleichabständig voneinander in Umfangsrichtung angeordnet und formgleich ausgebildet sind, und dass zwischen einer Gruppe und einer benachbarten Gruppe in Umfangsrichtung ein Abstand besteht, der vorzugsweise mindestens fünfmal so groß Ist wie der Abstand in Umfangsrichtung zwischen zwei benachbarten Vorsprüngen (24) einer Gruppe.

## Claims

1. A storage bottle for a consumable liquid of an industrial ink jet printer for printing on goods, which is manufactured by means of a blow molding process from a plastic, such as PE, for example, and has a bottle neck (20) leading into an opening (26); on the inner wall of the bottle neck (20), at least one projection (24) is located, which projects radially inwards from the inner wall of the bottle neck (20); a peripherally extending receiving region for an attachment part, such as a ring, for example, is located axially between the projection (24) and the opening (26), **characterized in that** the projections (24) extend in the circumferential direction over less than 4°, in particular less than 2.5°.

2. The storage bottle according to claim 1, **characterized in that** the projections (24) have a wall thickness of less than twice the wall thickness and more than half the wall thickness of the bottle neck (20).

3. The storage bottle according to any one of the preceding claims, **characterized in that** adjacent projections (24) have a clear distance from one another which, in the circumferential direction, is not smaller than the wall thickness of a projection (24) measured in the circumferential direction, and which preferably is not greater than twice the wall thickness.

4. The storage bottle according to any one of the preceding claims, **characterized in that** the projections (24) have an axial length which is at least three times and, in particular, five times as large as the wall thickness of the projections (24) measured in the circumferential direction.

5. The storage bottle according to any one of the preceding claims, **characterized in that** the projections (24) have radial height which is at least twice as large and, in particular, at least three times as large as the wall thickness of the projections (24) measured in the circumferential direction.

6. The storage bottle according to any one of the preceding claims, **characterized in that** each projection (24), viewed in the axial direction, has a front edge (30) and/or a rear edge (32), and that the front edges (30) of the projections (24) lie in a common first plane (34) and/or the rear edges (32) of the projections (24) in a common second plane (36).

7. The storage bottle according to any one of the preceding claims, **characterized in that** each projection (24), viewed in the axial direction, has a front edge (30) and/or a rear edge (32), and that the front edge (30) and/or the rear edge (32) projects transversely to the inner surface of the bottle neck (20).

8. The storage bottle according to any one of the preceding claims, **characterized in that** the wall thickness of each projection (24) is constant in the axial and/or radial directions.

9. The storage bottle according to any one of the preceding claims, **characterized in that** a plurality of projections (24) is disposed along a circumferential line.

10. The storage bottle according to any one of the preceding claims, **characterized in that** a plurality of projections (24) are respectively combined in a group, that the projections (24) of one group are disposed equidistantly from one another in the circumferential direction and formed to be identical in shape, and that a distance is provided between one group and an adjacent group in the circumferential direction, which is preferably at least five times as large as the distance in the circumferential direction between two adjacent projections (24) of one group.

## Revendications

1. Bouteille de stockage d'un liquide de consommation d'une imprimante à jet d'encre industrielle destinée à imprimer des marchandises, laquelle est produite dans le procédé de soufflage à partir d'une matière plastique, telle que, par exemple, le PE, et présente un goulot de bouteille (20) qui débouche dans une ouverture (26), sur la paroi intérieure du goulot de bouteille (20) est située au moins une projection (24) qui fait saillie radialement vers l'intérieur depuis ladite paroi intérieure du goulot de bouteille (20), une zone de réception circonférentielle pour une partie rapportée, telle que, par exemple, un anneau, se trouve axialement entre ladite projection (24) et l'ouverture (26), **caractérisée par le fait que** les projections (24) s'étendent sur moins de 4°, en particulier moins de 2,5°, dans la direction circonférentielle.

2. Bouteille de stockage selon la revendication 1, **caractérisée par le fait que** les projections (24) présentent une épaisseur de paroi inférieure à la double épaisseur de paroi et supérieure à la moitié de l'épaisseur de paroi du goulot de bouteille (20).

3. Bouteille de stockage selon l'une quelconque des revendications précédentes, **caractérisée par le fait que** des projections (24) adjacentes présentent une distance libre les unes des autres qui, dans la direction circonférentielle, n'est pas inférieure à l'épaisseur de paroi d'une saillie (24), mesurée dans la direction circonférentielle, et qui, de préférence, n'est pas supérieure au double de l'épaisseur de paroi.

4. Bouteille de stockage selon l'une quelconque des revendications précédentes, **caractérisée par le fait que** les projections (24) présentent une longueur axiale qui fait au moins trois fois et en particulier cinq fois l'épaisseur de paroi des projections (24), mesurée dans la direction circonférentielle.

5. Bouteille de stockage selon l'une quelconque des revendications précédentes, **caractérisée par le fait que** les projections (24) présentent une hauteur radiale qui fait au moins le double, en particulier au moins trois fois l'épaisseur de paroi des projections (24), mesurée dans la direction circonférentielle.

6. Bouteille de stockage selon l'une quelconque des revendications précédentes, **caractérisée par le fait que** chaque projection (24), vue dans la direction axiale, présente un bord avant (30) et/ou un bord arrière (32), et que les bords avant (30) des projections (24) sont situés dans un premier plan (34) commun et/ou les bords arrière (32) des projections (24) sont situés dans un deuxième plan (36) commun.

7. Bouteille de stockage selon l'une quelconque des revendications précédentes, **caractérisée par le fait que** chaque projection (24), vue dans la direction axiale, présente un bord avant (30) et/ou un bord arrière (32), et que le bord avant (30) et/ou le bord arrière (32) fait saillie transversalement à la surface intérieure du goulot de bouteille (20).

8. Bouteille de stockage selon l'une quelconque des revendications précédentes, **caractérisée par le fait que** l'épaisseur de paroi de chaque projection (24) est constante dans la direction axial et/ou la direction radiale.

9. Bouteille de stockage selon l'une quelconque des revendications précédentes, **caractérisée par le fait qu'**une pluralité de projections (24) est disposée le long d'une ligne circonférentielle.

10. Bouteille de stockage selon l'une quelconque des revendications précédentes, **caractérisée par le fait que** plusieurs projections (24) sont réunies respectivement pour former un groupe, que les projections (24) d'un groupe sont disposées de manière à être espacées de façon identique les unes des autres dans la direction circonférentielle et sont de forme identique, et qu'il y a une distance, dans la direction circonférentielle, entre un groupe et un groupe adjacent qui, de préférence, fait au moins cinq fois la distance dans la direction circonférentielle entre deux projections (24) adjacentes d'un groupe.
